# EUROPÄISCHE PATENTSCHRIFT

(11) **EP 1 186 719 B1**
(45) Veröffentlichungstag und Bekanntmachung des Hinweises auf die Patenterteilung: **17.11.2004**
(21) Anmeldenummer: 01121432.7
(22) Anmeldetag: 07.09.2001
(51) Int. Cl.: E02D 29/02

(54) **Steinkorb**
Gabion
Gabion

(30) Priorität: 08.09.2000 DE 20015651 U; 13.08.2001 DE 20112979 U
(43) Veröffentlichungstag der Anmeldung: 13.03.2002
(73) Patentinhaber: Weber, Rainer, 54578 Zilsdorf (DE)
(72) Erfinder: Weber, Rainer, 54578 Zilsdorf (DE)
(74) Vertreter: Vièl, Christof, Dipl.-Ing.

(56) Entgegenhaltungen:
- DE-A- 4 321 350
- GB-A- 1 588 415
- US-A- 5 860 551
- PATENT ABSTRACTS OF JAPAN vol. 2000, no. 20, 10. Juli 2001 (2001-07-10) & JP 2001 073339 A (FUJISHIGE:KK), 21. März 2001 (2001-03-21)

## Beschreibung

Die Erfindung betrifft einen Steinkorb, bestehend aus miteinander verbundenen Flächenelementen, welcher im befüllten Zustand beim Anheben, Transportieren auf der Baustelle und dem Versetzen auf der Baustelle formstabil ist.

Derartige Steinkörbe sind beispielsweise aus der DE 39 17 756 A1 bekannt, wobei dort Gitterfelder aus Scharen sich kreuzender Drähte an den Kreuzungsstellen miteinander verschweißt und untereinander mittels Wendel- oder Schraubendrähten miteinander verbunden sind und die durch die sich kreuzenden Drähte begrenzten Flächen ein Grundraster für jede der beiden Ausdehnungen bilden und die Gitterfelder in beiden Ausdehnungen je eine ganze Zahl solcher Grundraster aufweisen.

Aus der CH 367 130 A ist ein Schotterkorb bekannt, der aus Gitterfeldern zusammengesetzt ist, die je aus zwei sich kreuzenden Scharen von Gitterstäben bestehen. An den Kreuzungspunkten sind die Gitterstäbe verschweißt und bilden somit ein Netz. In den Kanten werden die aneinander anstoßenden Gitterfelder an den parallel verlaufenden Stäben mittels Drahtwickel zusammengebunden.

Üblicherweise werden derartige Steinkörbe (die auch als Gabionen oder Drahtschotterkörbe bezeichnet werden) im gefalteten oder flachen Transportzustand an die Baustelle geliefert, müssen dann aber zusammengebaut, an ihren endgültigen Platz versetzt und anschließend mit Steinen bzw. mit Schotter befüllt werden, was je nach Platz- und Witterungsverhältnissen beschwerlich sein kann. Mit übereinander angeordneten Steinkörben, die gegebenenfalls zueinander versetzt sind, können stabile Böschungen erstellt werden.

Aus Patent Abstracts of Japan, vol. 2000, No. 20 und der JP 2001 073339 A ist es bekannt, Steinkörbe zu befüllen, im befüllten Zustand zu transportieren und mittels eines Hebezeuges zu versetzen, wobei der Steinkorb mittels mehrerer Seile bzw. Ketten an dem Hebezeug befestigt wird. Das Befestigen und Lösen der Seile bzw. Ketten ist zeit- und personalaufwendig.

Aus der DE 43 21 350 A1 ist ein Drahtkorb bekannt, dem die Aufgabe zugrunde liegt, daß mit ihm das Drän- und/oder Filtermaterial auf Deponiekörpem aufgebracht werden kann, die größere Böschungswinkel aufweisen, ohne daß ein Abrutschen dieses Materials zu befürchten ist. Dieser Drahtkorb kann an in den Eckbereichen des Deckels befindlichen Maschen mittels Haken eines Hebezeuges aufgenommen werden.

Aus der US 5,860,551 A ist ein Gabionenkorb bekannt, der aus sechs zusammengesetzten Flächenelementen besteht.

Der Erfindung liegt die Aufgabe zugrunde, die Anwendung von Steinkörben zu erleichtern, zu beschleunigen und die Einsatzmöglichkeiten von Steinkörben zu erweitern.

Diese Aufgabe wird erfindungsgemäß dadurch gelöst, daß ein mit dem Boden des Steinkorbes fest verbundener Hebebügel zum Anheben des Steinkorbes vorgesehen ist.

Der erfindungsgemäße Steinkorb verfügt über Eigenschaften, die die bekannten Steinkörbe nicht aufweisen.

Der erfindungsgemäße Steinkorb ist durch seine Konstruktion so formstabil, daß er werkseitig (in einem Werk oder in einem Steinbruch) mit Steinen befüllt werden kann, ohne sich beim Anheben und Transportieren zu verbiegen. Hierdurch wird es ermöglicht, die Steinkörbe auf einer Rüttelstation zu befüllen, wodurch eine technisch qualifizierte Verdichtung des Befüllmaterials erreicht wird. Mit herkömmlichen Drahtschotterkörben ist dies nicht möglich. Der Verdichtung mittels Rüttelkraft kommt eine große Bedeutung zu. Sie trägt in hohem Maße zur Gesamtstabilität des Steinkorbes bei und reduziert das Risiko von späteren Verformungen/Ausbauchungen, wie sie bei normalen Drahtschotterkörben festzustellen sind. Ebenso wird hierdurch eine hohe Maßgenauigkeit erreicht, da bei einer Auflastrüttelung an der Befüllungsstelle die Auflastrüttelplatte die Steine genau bis zum oberen Abschluß des Steinkorbes herunter rütteln kann.

Weiterhin kann bei dem erfindungsgemäßen Steinkorb die sich in der Regel ergebende Hohlraumbildung zwischen der frontseitigen Bruchsteinbefüllung und der Hinterfüllung mit Schotter erheblich reduziert werden, die später zum Absacken des Befüllgutes führen können und die Lastaufnahmefähigkeit und Gesamtstabilität des Drahtschotterkorbes negativ beeinflußt und zu Verformungen und Ausbauchungen führen kann. Der erfindungsgemäße Steinkorb kann aufgrund seiner Stabilität auch auf der Sichtseite liegend befüllt werden, so daß das Entstehen von Hohlräumen verhindert werden kann. Anschließend wird der Steinkorb um 90° gedreht, so daß die Vorderseite des Steinkorbes sichtbar wird, was bei herkömmlichen Drahtschotterkörben unmöglich ist.

Der erfindungsgemäße Steinkorb eröffnet somit völlig neue Möglichkeiten. Einerseits entfällt das Befüllen an der Baustelle, wo häufig Platz- und Zeitmangel herrscht. Schließlich kann bei einer zentralen Befüllung diese in einer dafür vorgesehenen Halle erfolgen, was eine Befüllung der Steinkörbe auch bei schwierigen klimatischen Bedingungen, z.B. bei Frost oder starkem Regen, ermöglicht und somit die Arbeitsbedingungen erleichtert. Erstmalig kann mit dem erfindungsgemäßen Steinkorb eine Natursteinmauer in Serie als Fertigteil hergestellt werden und als solche zur Verwendungsstelle transportiert werden. In der Regel kann mit dem Anlieferungsfahrzeug direkt das Versetzen der Steinkörbe erfolgen, wodurch sich eine enorme Zeitersparnis gegenüber den üblicherweise vor Ort befüllten Drahtschotterkörben ergibt.

Derart formstabile Steinkörbe können selbstverständlich auch im leeren Zustand an die Baustelle geliefert werden.

Eine Ausbildung der Erfindung besteht darin, daß der Hebebügel U-förmig ausgebildet ist und daß dessen Schenkel an ihren beiden Enden je einen Haken zum Einhängen in den Steinkorb aufweisen.

Somit werden keine Sonderwerkzeuge, wie Ketten, Seile oder ähnliches benötigt. Der Hebebügel ist so konstruiert, daß er von jedem Hebegerät, wie Gabelstapler, Kran, Bagger etc. auf einfachste Weise angehoben werden kann.

Es liegt im Rahmen der Erfindung, daß der Hebebügel Schenkel aufweist, deren Enden jeweils einen zweimal gegenläufig gebogenen Haken aufweisen und daß die Einklinkpunkte an dem Steinkorb aus zwei waagrechten, parallel verlaufenden Drähten bestehen, deren Abstand den Mittelpunkten der beiden gegenläufigen Biegungen der Haken entspricht.

In diesem Zusammenhang ist es zweckmäßig, daß das freie Ende der Schenkel nach der zweiten Biegung eine Länge von mindestens 15 mm aufweist und um ca. 180° gebogen ist.

Es ist vorteilhaft, daß der Steinkorb als Parallelepiped ausgebildet ist.

Eine Weiterbildung der Erfindung besteht darin, daß der Steinkorb aus mehreren im Randbereich durch Verbindungsmittel miteinander verbundenen Flächenelementen besteht.

Hierbei ist es sinnvoll, daß die Flächenelemente Durchbrechungen aufweisen.

Ebenso liegt es im Rahmen der Erfindung, daß die Flächenelemente unterschiedlich große Durchbrechungen aufweisen.

Weiterhin ist es erfindungsgemäß, daß die Flächenelemente als Gitter oder Geflecht aus Horizontal- und Vertikalstäben ausgebildet sind.

Ebenso kann es zweckmäßig sein, daß bei mindestens einem Flächenelement die unteren Enden zumindest teilweise U-förmig zur formschlüssigen Verbindung mit dem den Boden bildenden Flächenelement umgebogen sind.

Im Rahmen der Erfindung liegt hierbei, daß bei mindestens einem der beiden anderen Flächenelemente die unteren Stabenden Z-förmig ausgebildet sind.

Sinnvoll ist auch, daß der Abstand der gegenläufigen Mittelpunkte der Z-Biegung identisch ist mit dem Abstand zwischen zwei parallel verlaufenden Stäben eines im rechten Winkel zu den Flächenelementen einzuklinkenden Flächenelementes.

Weiterhin besteht eine zweckmäßige Ausgestaltung der Erfindung darin, daß die parallel verlaufenden Stäbe an zwei gegenüberliegenden Randstücken des den Boden bildenden Flächenelementes ausgebildet sind.

Eine Weiterbildung der Erfindung besteht darin, daß bei kreuzweise verschweißten Stäben der Flächenelemente die Stäbe in einer Richtung als Doppelstäbe ausgebildet sind, welche beidseitig der sich kreuzenden Stäbe angeordnet sind.

Eine Weiterbildung der Erfindung besteht darin, daß der Steinkorb an der Oberseite und/oder mindestens einer Seitenfläche offen ist.

Somit werden die in dem Steinkorb enthaltenen Steine nicht durch die Flächenelemente verdeckt und es wird eine ansprechende Gestaltung von Böschungen etc. aus Steinkörben möglich.

Die Vorteile der Erfindung bestehen im wesentlichen darin, daß es durch die Erfindung ermöglicht wird, fertig verbaubaren Steinkörbe auf den Baustellen anzuliefern und zu versetzen, was logistische, gestalterische und ökonomische Vorteile mit sich bringt.

Im folgenden wird ein Ausführungsbeispiel der Erfindung anhand von Zeichnungen erläutert.

Es zeigt
- Fig. 1a und Fig. 1b: einen erfindungsgemäßen Steinkorb im Leerzustand sowie im befüllten Zustand;
- Fig. 2a und Fig. 2b: einen anderen erfindungsgemäßen Steinkorb im Längs- und im Querschnitt;
- Fig. 3: einen Hebebügel als Mittel zum Transportieren des Steinkorbes.

Der erfindungsgemäße Steinkorb 1 besteht aus einem auch im befüllten Zustand im wesentlichen formstabilen Metall- oder Kunststoffgitter bzw. -geflecht, das vor Witterungseinflüssen geschützt sein kann (z.B. durch Verzinken, Lackieren, Kunststoffbeschichten, etc.). Die Gitter- bzw. Maschenweiten hängen von der jeweils verwendeten Steinfüllung ab. Der Steinkorb 1 hat vorzugsweise die Form eines Parallelepipeds, was ein Aufeinandersetzen der Steinkörbe 1 und das Aneinanderreihen erleichtert. Allerdings sind auch andere Formen denkbar.

Weiterhin weist der Steinkorb 1 Mittel 2 zum Transportieren des Steinkorbes 1 auf, die als Hebebügel ausgebildet und mit dem Steinkorb 1 fest verbunden sind. Zur Versteifung kann der Steinkorb 1, wie in Fig. 1a dargestellt, auch Querstreben zwischen zwei Seitenwänden aufweisen.

Der Steinkorb 1 kann, wie in Fig. 1a und b dargestellt, oben offen sein, ebenso ist auch eine oben geschlossene Version möglich. Zur besonderen optischen Gestaltung von mit Steinkörben 1 erstellten Böschungen etc. ist es möglich, daß der Steinkorb 1 an einer Seite offen ist, so daß an dieser (Sicht-)seite keines der den Steinkorb 1 bildenden Flächenelemente 3 sichtbar ist. Hierbei ist es zweckmäßig, daß die sichtbaren Steine 4 form- oder kraftschlüssig miteinander verbunden sind.

Durch den erfindungsgemäßen Steinkorb 1 entfällt das mühsame Befüllen der Steinkörbe 1 an der Baustelle. Nach dem Anliefern und Versetzen durch eine Person mittels eines Hebegerätes ist die Natursteinmauer fertig. Gegebenenfalls kann auch eine Bepflanzung des Steinkorbes 1 schon bei seiner Befüllung erfolgen.

Durch eine zentrale Befüllung der Steinkörbe 1 ist es möglich, auch verschiedene Gesteinssorten zu einer Wand zu kombinieren, was auf einer Baustelle nur mit erheblichem Aufwand möglich wäre.

Wie aus Fig. 2a und 2b ersichtlich, kann der erfindungsgemäße Steinkorb 1 aus einem den Boden bildenden Flächenelement 3a, vier die Seitenwände bildenden Flächenelementen 3b, 3c und einem (nicht dargestellten) die Oberseite bildenden Flächenelement hergestellt werden, wobei diese Flächenelemente jeweils als Gitter ausgebildet sind. Zur Montage des Steinkorbes 1 werden zunächst zwei der die Seitenwände bildenden Flächenelemente 3b mit ihrem u-förmig umgebogenen Ende um die Randstäbe des den Boden bildenden Flächenelementes 3a formschlüssig angeordnet (Fig. 2a). Anschließend werden die beiden anderen der die Seitenwände bildenden Flächenelemente 3c mit ihren z-förmig umgebogenen Enden über den den vorletzten Stab und unter den Randstab des den Boden bildenden Flächenelementes 3a verlaufend angeordnet und aufgestellt, wobei diese Flächenelemente 3c in ebenfalls u-förmige Enden an den benachbarten Kanten der Flächenelemente 3b eingreifen (Fig. 2b). Die u-fönnigen Enden werden dann zusammengedrückt, womit ein nach oben offener Korb entsteht. Auf diesen wird dann das die Oberseite bildende Flächenelement aufgelegt und beispielsweise mittels Klammern kraftschlüssig mit den die Seitenwände bildenden Flächenelementen 3b, 3c verbunden.

Als Mittel 2 zum Transportieren des Steinkorbes 1 kann ein u- oder v-förmiger Hebebügel 5, wie er in Fig. 3 dargestellt ist, verwendet werden, der mit seinen u-förmig umgebogenen Enden in das Gitter des Steinkorbes 1 eingreift und nach dem Versetzen des Steinkorbes 1 umgebogen werden kann, was eine zusätzliche Stützwirkung mit sich bringt. Alternativ kann das obere Ende des Hebebügels z.B. mit einem Bolzenschneider entfernt werden.

## Patentansprüche

1. Steinkorb, bestehend aus miteinander verbundenen Flächenelementen, welcher im befüllten Zustand beim Anheben, Transportieren auf die Baustelle und dem Versetzen auf der Baustelle formstabil ist, **dadurch gekennzeichnet, daß** ein mit dem Boden des Steinkorbes (1) fest verbundener Hebebügel (5) zum Anheben des Steinkorbes (1) vorgesehen ist.

2. Steinkorb gemäß Anspruch 1, **dadurch gekennzeichnet, daß** der Hebebügel (5) U-förmig ausgebildet ist und daß dessen Schenkel an ihren beiden Enden je einen Haken zum Einhängen in den Steinkorb (1) aufweisen.

3. Steinkorb gemäß Anspruch 1, **dadurch gekennzeichnet, daß** der Hebebügel (5) Schenkel aufweist, deren Enden jeweils einen zweimal gegenläufig gebogenen Haken aufweisen und daß die Einklinkpunkte an dem Steinkorb (1) aus zwei waagrechten, parallel verlaufenden Drähten bestehen, deren Abstand den Mittelpunkten der beiden gegenläufigen Biegungen der Haken entspricht.

4. Steinkorb gemäß Anspruch 3, **dadurch gekennzeichnet, daß** das freie Ende der Schenkel nach der zweiten Biegung eine Länge von mindestens 15 mm aufweist und um ca. 180° gebogen ist.

5. Steinkorb gemäß Anspruch 1, **dadurch gekennzeichnet, daß** der Steinkorb (1) als Parallelepiped ausgebildet ist.

6. Steinkorb gemäß Anspruch 1, **dadurch gekennzeichnet, daß** der Steinkorb (1) aus mehreren im Randbereich durch Verbindungsmittel miteinander verbundenen Flächenelementen (3b, 3c) besteht.

7. Steinkorb gemäß Anspruch 6, **dadurch gekennzeichnet, daß** die Flächenelemente (3) Durchbrechungen aufweisen.

8. Steinkorb gemäß Anspruch 7, **dadurch gekennzeichnet, daß** die Flächenelemente (3b, 3c) unterschiedlich große Durchbrechungen aufweisen.

9. Steinkorb gemäß Anspruch 7, **dadurch gekennzeichnet, daß** die Flächenelemente (3) als Gitter oder Geflecht aus Horizontal- und Vertikalstäben ausgebildet sind.

10. Steinkorb gemäß Anspruch 6, **dadurch gekennzeichnet, daß** bei mindestens einem Flächenelement (3b) die unteren Enden zumindest teilweise U-förmig zur formschlüssigen Verbindung mit dem den Boden bildenden Flächenelement (3a) umgebogen sind.

11. Steinkorb gemäß Anspruch 10, **dadurch gekennzeichnet, daß** bei mindestens einem der beiden anderen Flächenelemente (3c) die unteren Stabenden Z-förmig ausgebildet sind.

12. Steinkorb gemäß Anspruch 11, **dadurch gekennzeichnet, daß** der Abstand der gegenläufigen Mittelpunkte der Z-Biegung identisch ist mit dem Abstand zwischen zwei parallel verlaufenden Stäben eines im rechten Winkel zu den Flächenelementen (3c) einzuklinkenden Flächenelementes (3b).

13. Steinkorb gemäß Anspruch 12, **dadurch gekennzeichnet, daß** die parallel verlaufenden Stäbe an zwei gegenüberliegenden Randstücken des den Boden bildenden Flächenelementes (3a) ausgebildet sind.

14. Steinkorb gemäß einem der vorhergehenden Ansprüche, **dadurch gekennzeichnet, daß** bei kreuzweise verschweißten Stäben der Flächenelemente die Stäbe in einer Richtung als Doppelstäbe ausgebildet sind, welche beidseitig der sich kreuzenden Stäbe angeordnet sind.

15. Steinkorb gemäß Anspruch 1, **dadurch gekennzeichnet,** da**ß** der Steinkorb (1) an der Oberseite und/oder mindestens einer Seitenfläche offen ist.

## Claims

1. A gabion which consists of interconnected planar panels and which, when full, retains its shape while being lifted and transported to the construction site and placed in position on the construction site, **characterised in that** a hoisting member (5) is provided that is firmly attached to the floor of the gabion (1) and serves for lifting the gabion (1).

2. The gabion of claim 1, **characterised in that** the hoisting member (5) is of U-shaped configuration and that, at the end of each of its legs, a hook for engagement with the gabion (1) is provided.

3. The gabion of claim 1, **characterised in that** the hoisting member (5) has legs whose ends each have a hook that is bent twice in opposite directions, and that the latch-on points on the gabion (1) consist of two horizontal parallel wires spaced apart such that they coincide with the centres of the two counter-directional bends in the hook.

4. The gabion of claim 3, **characterised in that** after the second bend, the free end of the leg has a length of at least 15 mm and is bent by approx. 180°.

5. The gabion of claim 1, **characterised in that** the gabion (1) is configured as a paralleliped.

6. The gabion of claim 1, **characterised in that** the gabion (1) consists of a plurality of planar panels (3b, 3c) that are interconnected in the edge area by joining means.

7. The gabion of claim 6, **characterised in that in that** the planar panels (3) have through holes.

8. The gabion of claim 7, **characterised in that** the planar panels (3b, 3c) have through holes of different sizes.

9. The gabion of claim 7, **characterised in that in that** the planar panels (3) are configured as a mesh or network of horizontal and vertical rods.

10. The gabion of claim 6, **characterised in that** in the case of at least one planar panel (3b), at least some of the lower ends are bent in the shape of a U in order to make a form-locking connection with the planar floor panel (3a).

11. The gabion of claim 10, **characterised in that** in the case of at least one of the two other planar panels (3c), the lower rod ends are configured in the shape of a Z.

12. The gabion of claim 11, **characterised in that** the distance between the counter-directional centres of the Z-bend is identical with the distance between a pair of parallel rods belonging to a planar panel (3b) to be latched at right angles to the planar panels (3c).

13. The gabion of claim 12, **characterised in that** the parallel rods are provided at two opposite edge areas of the planar floor panel (3a).

14. A gabion according to one of the preceding claims, **characterised in that** in the case of planar-panel rods welded crosswise, the rods are configured in one direction as double rods which are arranged on each side of the intersecting rods.

15. The gabion of claim 1, **characterised in that** the gabion (1) is open at the top and/or at least one side.

## Revendications

1. Gabion constitué d'éléments plans reliés les uns aux autres, lequel gabion conserve à l'état rempli sa forme lorsqu'il est soulevé, transporté sur le chantier et mis en place sur le chantier, **caractérisé en ce qu'**une anse de soulèvement (5) est prévue pour soulever le gabion (1), cette anse étant reliée fermement au fond du gabion (1).

2. Gabion selon la revendication 1, **caractérisé en ce que** l'anse de soulèvement (5) est en forme de U dont les branches présentent à leurs deux extrémités un crochet à crocheter sur le gabion (1).

3. Gabion selon la revendication 1, **caractérisé en ce que** l'anse de soulèvement (5) présente des branches dont les extrémités sont munies chacune d'un crochet plié deux fois en sens contraire et **en ce que** les points d'encliquetage sur le gabion (1) sont constitués de deux fils métalliques horizontaux et parallèles dont la distance correspond aux milieux des deux pliages contraires des crochets.

4. Gabion selon la revendication 3, **caractérisé en ce que** l'extrémité libre des branches a une longueur d'au moins 15 mm après le deuxième pliage et **en ce qu'**elle est pliée d'environ 180°.

5. Gabion selon la revendication 1, **caractérisé en ce que** le gabion (1) a la forme d'un parallélépipède.

6. Gabion selon la revendication 1, **caractérisé en ce que** le gabion (1) est composé de plusieurs éléments plans (3b, 3c) reliés les uns aux autres au niveau de leurs bords par des moyens de liaison.

7. Gabion selon la revendication 6, **caractérisé en ce que** les éléments plans (3) présentent des ouvertures.

8. Gabion selon la revendication 7, **caractérisé en ce que** les éléments plans (3b, 3c) présentent des ouvertures de différentes tailles.

9. Gabion selon la revendication 7, **caractérisé en ce que** les éléments plans (3) sont constitués par des grilles ou des tissages de barres horizontales et verticales.

10. Gabion selon la revendication 6, **caractérisé en ce que** les bords inférieurs d'au moins un élément plan (3b) sont repliés au moins en partie en forme de U afin de permettre une liaison par forme avec l'élément plan (3a) formant le fond.

11. Gabion selon la revendication 10, **caractérisé en ce que** les bords inférieurs des barres d'au moins un des deux autres éléments plans (3c) sont en forme de Z.

12. Gabion selon la revendication 11, **caractérisé en ce que** la distance des milieux opposés du pliage en Z est identique à la distance entre deux barres parallèles d'un élément plan (3b) à encliqueter perpendiculairement par rapport aux éléments plans (3c).

13. Gabion selon la revendication 12, **caractérisé en ce que** les barres parallèles sont présentes sur deux bords opposés de l'élément plan (3a) formant le fond.

14. Gabion selon l'une des revendications précédentes, **caractérisé en ce que** lorsque les éléments plans sont constitués de barres soudées en se croisant, les barres d'une direction sont des barres doubles disposées de part et d'autre des barres qui se croisent.

15. Gabion selon la revendication 1, **caractérisé en ce que** le gabion (1) est ouvert sur sa surface supérieure et/ou au moins sur une surface latérale.
